# EUROPÄISCHE PATENTSCHRIFT

(11) **EP 1 207 107 B1**
(45) Veröffentlichungstag und Bekanntmachung des Hinweises auf die Patenterteilung: **18.08.2004**
(21) Anmeldenummer: 01811064.3
(22) Anmeldetag: 01.11.2001
(51) Int. Cl.: B65B 27/08, B65B 13/08

(54) **Umreifungsvorrichtung**
Strapping apparatus
Dispositif de cerclage

(30) Priorität: 20.11.2000 CH 22592000
(43) Veröffentlichungstag der Anmeldung: 22.05.2002
(73) Patentinhaber: Ferag AG, 8340 Hinwil (CH)
(72) Erfinder: Müller, Erwin, 8635 Dürnten (CH)
(74) Vertreter: Frei, Alexandra Sarah

(56) Entgegenhaltungen:
- EP-A- 0 905 025
- CH-A- 447 007
- US-A- 3 977 314

## Beschreibung

Die Erfindung betrifft eine Vorrichtung zum Umreifen eines im Wesentlichen quaderförmigen Körpers, bspw. eines Stapels von Druckprodukten oder dergleichen, mit einem Umreifungsband.

Aus dem Stand der Technik sind verschiedene Vorrichtungen bekannt die zum Umreifen von Stapeln von Druckprodukten mittels einem Umreifungsmittel, insb. einem Umreifungsband, dienen. Bei diesen wird über eine Zufördervorrichtung ein zu umreifender Stapel von Druckprodukten in einen Arbeitsbereich einer Umreifungsvorrichtung geführt, wo ein oder mehrere Umreifungsbänder um den Stapel gelegt werden. Nach dem Umreifen wird der umreifte Stapel aus dem Arbeitsbereich weggeführt. Als Umreifungsmittel werden meist Kunststoffbänder, z.B. aus Polyethylenterephthalat oder Polypropylen, verwendet.

Umreifungsmittel werden primär in zwei Richtungen um einen Stapel, resp. um einen quaderförmigen Körper, gelegt: In Förderrichtung (Längsumreifung), in der der Stapel in den Arbeitsbereich geführt wird, und quer (Querumreifung) zu dieser. Während das Umreifen in Querrichtung mit den aus dem Stand der Technik bekannten Vorrichtungen bewältigt werden kann, ist eine Umreifung in Längsrichtung mit denselben Vorrichtungen meist mit gewissen Problemen verbunden, da prinzipbedingt Maschinenteile störend angeordnet sind.

Aus DE 41 00 276 ist eine Vorrichtung bekannt, die einen gekrümmten, längs geschlitzten Kanal aufweist, der schräg oberhalb und neben einem zu umreifenden Stapel von Druckprodukten angeordnet ist. Ein Umreifungsband wird in den Kanal eingeführt um dann seitlich aus diesem herausgezogen zu werden. Bis das Band schliesslich um einen zu umreifenden Stapel gelegt ist, muss es zuerst über eine schiefe Fläche gleiten und dann schräg eine freie Luftstrecke überwinden. Diese Anordnung weist gewisse Unsicherheiten auf, da aufgrund der schrägen Flugbahn nur schlecht bestimmt werden kann wo das Band zu liegen kommt.

In der Publikation EP-A-0905025 ist eine Umreifungsvorrichtung beschrieben, die insbesondere für Längsumreifungen geeignet ist und die einen verschwenkbaren Bandführungskanal aufweist. In der verschwenkten Position gibt der Bandführungskanal den Weg für die Zuförderung des zu umreifenden Gegenstandes frei und es kann darin eine Bandschleife für die Umreifung vorbereitet werden. Sobald der Gegenstand für die Umreifung positioniert ist, wird der Bandführungskanal zurückgeschwenkt, so dass er um den Gegenstand verläuft. Dann wird die Bandschleife durch Verkürzung aus dem Kanal gezogen und um den Gegenstand gelegt.

Aus DE 42 30 730 ist eine weitere Vorrichtung bekannt, die einen statischen und einen beweglichen Bandführungskanal aufweist. Dieser Kanal ist in einem schiefen Winkel zu einer Zuführvorrichtung angeordnet. Um einen Stapel von Druckprodukten sinnvoll umreifen zu können, ist es erforderlich diesen gegenüber dem Kanal in einem entsprechenden Winkel auszurichten.

Aus EP 0 725 005 ist eine Vorrichtung bekannt bei der ein Umreifungsband über eine freie Luftstrecke mittels Luftdruck gefördert wird. Diese Vorrichtung weist den Nachteil auf, dass eine sichere Förderung des Umreifungsbands über die freie Luftstrecke nur schwierig zu garantieren ist. Ausserdem ist es prinzipbedingt erst möglich das Band zu einer Schleife zu formen, nachdem ein zu umreifender Stapel einen Arbeitsbereich erreicht hat.

Es ist Aufgabe der vorliegenden Erfindung eine Umreifungsvorrichtung zu zeigen, die aus dem Stand der Technik bekannte Nachteile vermeidet. Die Erfindung soll es ermöglichen einfach und schnell Körper in Längs- und/oder in Querrichtung zu umreifen. Die Aufgabe wird durch die in den Patentansprüchen definierte Erfindung gelöst.

Die offenbarte Erfindung eignet sich vorzugsweise zum Umreifen von Stapeln von Druckprodukten und anderen Körpern. Diese können unterschiedliche Dimensionen und Positionen aufweisen. Die Erfindung zeichnet sich insbesondere durch eine besonders schnelle Verarbeitung und hohe Flexibilität aus, da die Schleife unabhängig von der Position des zu umreifenden Stapels vorbereitet werden kann. Aufgrund von nur wenigen schnell, bewegten Teilen, wird ein optimierter Zyklus erreicht. Insbesondere eignet sich die Erfindung für eine Umreifung sowohl in Längs- als auch in Querrichtung.

Die Erfindung beruht darauf, dass ein Umreifungsmittel, insb ein Umreifungsband, welches um einen Stapel von Druckprodukten gelegt werden soll, in einer Warteposition; unabhängig und frei (unbeeinflusst) von der momentanen Position des zu umreifenden Stapels, mittels einem geeigneten Schleifenbildungsmittel vorbereitet, d.h. zu einer Schleife geformt wird. Diese vorbereitete Schleife wird dann, sobald der zu umreifende Stapel eine Umreifungsposition erreicht hat, mittels einem Schleifenbewegungsmittel durch Schwenken (z.B. Klappen um 90°) und/oder seitliches Verschieben von der Warteposition in eine Stapelposition gebracht, in der sie den Stapel in einem gewissen Abstand vorzugsweise mittig (zentrisch) umgibt. Anschliessend wir die Schleife, ausgehend von der Stapelposition, um den Stapel gelegt, angezogen und zu einer Umreifung verschlossen.

Die Erfindung kann z.B. so ausgestaltet sein, dass das Schleifenbildungsmittel eine in einer waagrechten Arbeitsfläche eingelassene Nut ist, die als Führungsbahn, resp. Führungsmittel, für das Umreifungsmittel dient. In diese wird das Umreifungsmittel eingebracht, resp. längs eingeschoben, und zu einer Schleife geformt (Schleife in Warteposition). Die Nut ist dabei so ausgestaltet, dass die Schleife nicht aus der Nut heraus vorsteht und dadurch behindernd wirkt. Sobald der zu umreifende Stapel eine Umreifungsposition erreicht hat, wird die sich in der Nut in Warteposition befindende Schleife mittels dem Schleifenbewegungsmittel aus der Arbeitsfläche weg (z.B. durch Schwenken um einen Punkt) aufgerichtet, derart, dass die Schleife oberhalb und seitlich des zu umreifenden Stapels zu liegen kommt. Die Schleife befindet sich nun in Stapelposition.

Beim Schleifenbewegungsmittel handelt es sich z.B. um einen oder mehrere, fest oder beweglich angeordnete, gerade oder gekrümmte Arme, entlang denen Greifer gesteuert verschiebbar angeordnet sind. Die Greifer sind derart ausgebildet, dass sie das Umreifungsmittel (Umreifungsband) von der Warteposition in die Stapelposition bringen können. Beispielsweise können die Greifer, je nach Anwendungsgebiet, eine offene oder geschlossene, ein oder mehrteilige Konstruktion aufweisen. Sie werden bevorzugt leicht gebaut, damit sie schnell bewegt werden können.

Als Antrieb für die Schleifenbewegungsmittel, resp. für die Greifer, eignen sich umlaufende. Zugorgane, Luftdruck, hydraulische Systeme, Magnet- oder piezoelektrische Antriebe besonders. Das oder die Schleifenbewegungsmittel sind mit Vorteil so ausgebildet, dass die Bewegung der Greifer entlang der Arme und die Position der Arme, resp. deren relativer Verlauf, einstellbar ist. Dadurch können Körper unterschiedlichster Grösse (Höhe, Breite, Länge und Form) verarbeitet werden. Durch die flexible Ausgestaltung ist es möglich selbst währenddem die Schleife von der Wartein die Stapelposition gebracht wird, auf diese Einfluss zu nehmen, indem z.B. die Arme relativ zu einander bewegt werden. Dadurch wird die Schleife gezielt vergrössert oder verkleinert. Der Stapel kann unterschiedliche Umreifungspositionen einnehmen.

In der Stapelposition ist die Schleife grösser als der Umfang des zu umreifenden Stapels, derart dass sie diesen in einem gewissen Abstand umgibt. Ausgehend von der Stapelposition wird die Schleife vom Schleifenbewegungsmittel, resp. dem oder den Greifern, getrennt und zusammengezogen, derart dass das Umreifungsmittel den zu umreifenden Stapel enganliegend umgibt. Anschliessend wird das Umreifungsmittel festgezurrt und zu einer Umreifung verschlossen.

Eine bevorzugte Ausführungsform der Erfindung wird anhand der nachfolgenden Figuren näher erläutert.

Es zeigt:
- Fig. 1: eine bevorzugte Ausführungsform einer erfindungsgemässen Vorrichtung mit einer Schleife eines Umreifungsbands;
- Fig. 2: die Vorrichtung gemäss Figur 1 mit einem zu umreifenden Stapel;
- Fig. 3: die Vorrichtung gemäss Fig. 1 mit einem umreiften Stapel.

Figur 1 zeigt schematisch und stark vereinfacht eine erfindungsgemässe Umreifungsvorrichtung 1. Diese weist u.a. eine Arbeitsfläche 2, eine in die Arbeitsfläche eingelassene Nut (Führungsmittel 3) und zwei Schleifenbewegungsmittel 4 auf. Die in die Arbeitsfläche 2 eingelassene Nut verläuft im Wesentlichen entlang den Kanten eines Rechtecks und dient als Führungsmittel (Führungskanal) zum Führen eines Umreifungsmittels, resp. des Umreifungsbands 5. Die Nut ist derart ausgebildet, dass das Umreifungsband 5 entlang eingebracht werden kann indem es in Richtung eines Pfeils P aktiv oder passiv aus einem Vorratsspeicher, bspw. einer Vorratsrolle, die sich unterhalb der Arbeitsfläche 2 befindet, eingeschoben wird. Bei Bedarf sind zusätzliche Bandfördermittel (nicht näher dargestellt), bspw. in Form von Bandförderrollen (nicht näher dargestellt) vorhanden, welche das Einbringen des Umreifungsbands 5 in die Nut unterstützen. Die Tiefe der Nut ist derart gewählt, dass ein eingeführtes Umreifungsband 5 nicht aus der Nut vorsteht. Zusätzliche elastische Elemente (nicht näher dargestellt), wie Lamellen oder Borsten, schliessen die Nut zur Arbeitsfläche 2 hin ab, derart, dass das Umreifungsband 5 gegen ein ungewolltes Heraustreten gesichert und die Gefahr einer Verschmutzung der Nut verringert wird. Die Nut kann auch mittels einem starren Element (nicht näher dargestellt) während dem Einbringen des Umreifungsbands 5 verschlossen sein.

Ebenfalls unterhalb der Arbeitsfläche 2 befindet sich eine an sich bekannte Spannund Trennvorrichtung (nicht näher dargestellt) die zum Spannen und Trennen des Umreifungsbands 5 dienen. Eine Schliessvorrichtung 10 dient zum festen Verschliessen des um einen Stapel (Vgl. Figur 2) von Druckprodukten gespannten Umreifungsbands 5 zu einem Ring. Bei der Schliessvorrichtung handelt es sich bspw. um eine Ultraschall-Schweissvorrichtung die im Bereich der Arbeitsfläche 2 angeordnet ist. Selbstverständlich können auch andere Vorrichtungen zum Verschliessen und abtrennen des Umreifungsbands 5 verwendet werden.

In der gezeigten Ausführungsform bestehen die beiden Schleifenbewegungsmittel 4 je aus einem Arm 11 der im Bereich der Nut aus der Arbeitsfläche 2 vorsteht. Die gekrümmten Arme 11 verlaufen im Wesentlichen parallel und erstrecken sich in einem Bogen über die Arbeitsfläche 2, derart, dass ein zu umreifender Stapel (vgl. Figur 2) unter oder zwischen ihnen hindurch bewegt werden kann. Entlang jedem der Arme 11 ist ein Greifer 12 in einer Führungsnut 13 gesteuert verschiebbar angeordnet. Die Greifer 12 ragen in der gezeigten Warteposition in die Nut hinein und sind derart ausgestaltet, dass sie das Umreifungsband 5, sobald dieses eine Schleife bildend in die Nut eingebracht ist, temporär erfassen und von der Arbeitsfläche weg aufrichten können.

Die Arme 11 können beweglich angeordnet sein oder eine veränderbare Geometrie aufweisen, derart, dass ihre Position gegenüber der Arbeitsfläche 2, ihr seitlicher Abstand und Verlauf verändert, resp. angepasst werden kann. Dadurch ist es möglich Stapel unterschiedlichster Grösse an verschiedenen Stapelpositionen zu umreifen. Die zu umreifenden Stapel können zwischen den Armen oder quer zu ihnen zu-, resp. weggefördert werden. Durch die Krümmung und den Verlauf der Arme 11 kann gezielt Einfluss auf die Schleife genommen werden, währenddem diese in die Umreifungsposition gebracht wird.

In der dargestellten Ausführungsform bestehen die Greifer 12 je aus einem Kunststoffelement (z.B. einer elastischen Klammer) mit einer im Wesentlichen u-förmigen Öffnung, die zur temporären Aufnahme des Umreifungsmittels 5 dienen. Diese Kunststoffelemente werden je mittels einer in der Führungsnut 13 geführten Stahlsaite (nicht näher dargestellt) angetrieben. Unterhalb der Arbeitsfläche 2 befindet sich eine Antriebsvorrichtung (nicht näher dargestellt), die zum Auf- und Abrollen der Stahlsaiten jedes Arms 11 dient. Die gezeigte Anordnung zeichnet sich u.a. dadurch aus, dass die Masse der bewegten Teile (Greifer 12 und Stahlseite, resp. Schleife aus Umreifungsband) sehr gering ist und nur wenige Teile schnell bewegt werden müssen. Die Greifer 12 dienen als Mitnahmemittel für das Umreifungsmittel 5. Je nach Anwendungsgebiet können sie anstelle der hier gezeigten u-förmigen Öffnung auch eine Öffnung mit einem o-förmigen, geschlitzten Querschnitt aufweisen, aus dem das Umreifungsmittel 5 seitlich herausgezogen werden kann. Andere Ausgestaltungen sind möglich.

**Figur** 2 zeigt stark vereinfacht und schematisch die erfindungsgemässe Vorrichtung 1 gemäss Figur 1 mit einem zu umreifenden Stapel 14 auf der Arbeitsfläche 2. Dieser ist vereinfacht als quaderförmiger Körper dargestellt. Das vorab in Warteposition in der Arbeitsfläche 2 zu einer Schleife geformte Umreifungsband 5 befindet sich in einer um ca. 90° gegenüber der Arbeitsfläche 2 aufgerichteten Position (Stapelposition), seitlich und oberhalb des Stapels 14 in einem gewissen Abstand zu diesem. Die Schleife aus Umreifungsband wurde durch die Greifer aufgerichtet, indem diese entlang den Armen 11 bewegt wurden. Ausgehend von dieser aufgerichteten Position (Stapelposition) wird das Umreifungsband 5 in Richtung von Pfeilen 15 zusammengezogen, indem es in den unterhalb der Arbeitsfläche 2 angeordneten Vorratsspeicher (nicht näher dargestellt) rückwärts eingezogen wird. Das Umreifungsband 5 wird dabei von den Greifern 12 getrennt. Durch das Zusammenziehen legt sich das Band 5 eng um den zu umreifenden Stapel 14 (Vgl. Figur 3). Die Greifer 12 werden abhängig von der Stapelposition des Stapels 14 positioniert.

Die Greifer 12 können synchron oder asynchron bewegt werden. Dadurch ist es z.B. möglich schon währenddem der zu umreifende Stapel 14 zugefördert wird, die Schleife zumindest teilweise aufzurichten.

Figur 3 zeigt die Vorrichtung gemäss den Figuren 1 und 2 mit einem umreiften Stapel 14. Das Umreifungsband 5 ist vom restlichen Band abgetrennt und mittels der Schliessvorrichtung 10 zu einem Ring verschlossen. Die Greifer 12 werden, in Richtung von Pfeilen 16, in ihre Ausgangsstellung im Bereich der Arbeitsfläche 2 zurück bewegt. Nachdem der Stapel 14 weggefördert ist, ist die Vorrichtung bereit für eine Umreifung eines weiteren Stapels von Druckprodukten. Währenddem der neue Stapel (nicht näher dargestellt) zugefördert wird, wird im Schleifenführungsmittel 3 schon die Schleife für dessen Umreifung vorbereitet.

Die Umreifung eines Stapels wurde der Einfachheit halber nur in einer Richtung beschrieben. Die Erfindung kann jedoch auch so ausgebildet sein, dass mehr als eine Umreifung, z.B. in zwei Richtungen möglich ist, indem entsprechend mehr Schleifenbewegungsmittel 4 vorgesehen werden. Im Bereich des Arbeitsfläche 2 kann z.B. ein Drehteller angeordnet sein, der eine zusätzliche Ausrichtung des zu umreifenden Stapels ermöglicht.

Für den Fachmann ist es selbstverständlich, dass sich die Erfindung nicht nur auf die gezeigte Ausführungsform beschränkt.

## Patentansprüche

1. Umreifungsvorrichtung (1) zum Umreifen eines Körpers (14) mit einem Umreifungsmittel (5), welche Umreifungsvorrichtung (1) ein Führungsmittel (3) mit einem Führungskanal zum Führen des Umreifungsmittels (5) beinhaltet, welcher Führungskanal zum Bilden einer Schleife aus Umreifungsmittel (5) in einer Warteposition, unabhängig von der Position des zu umreifenden Körpers (14), dient, welche Schleife aus Umreifungsmittel (5) von der Warteposition in eine Stapelposition um den zu umreifenden Körper (14) bewegbar ist, **dadurch gekennzeichnet, dass** die Vorrichtung ferner ein Schleifenbewegungsmittel (4) aufweist, das ausgerüstet ist, um mindestens einen Teil der im Führungskanal gebildeten Schleife aus dem Führungskanal hinaus zu bewegen und um die aus dem Führungskanal mindestens teilweise bewegte Schleife in der Stapelposition zu positionieren.

2. Umreifungsvorrichtung (1) gemäss Patentanspruch 1, **dadurch gekennzeichnet, dass** der Führungskanal eine in eine Arbeitsfläche (2) eingelassene Nut ist, in die das Umreifungsmittel (5) einschiebbar ist, und dass das Schleifenbewegungsmittel (4) mindestens einen aus der Arbeitsfläche (2) vorstehenden Arm (11) mit mindestens einem Greifer (12) aufweist, der entlang dem mindestens einen Arm (11) gesteuert verschiebbar angeordnet ist und als Mitnahmemittel zum Bewegen der Schleife aus Umreifungsmittel (5) von der Warteposition in die Stapelposition dient.

3. Umreifungsvorrichtung (1) gemäss Patentanspruch 2, **dadurch gekennzeichnet, dass** der mindestens eine Arm (11) gekrümmt ist.

4. Umreifungsvorrichtung (1) gemäss Patentanspruch 2 oder 3, **dadurch gekennzeichnet, dass** der mindestens eine Arm (11) gegenüber der Arbeitsfläche (2) beweglich angeordnet ist.

5. Umreifungsvorrichtung (1) gemäss einem der Patentansprüche 2 bis 4, **dadurch gekennzeichnet, dass** der mindestens eine Greifer (12) eine Öffnung mit einem im Wesentlichen u-förmigen oder o-förmigen, seitlich geschlitzten Querschnitt aufweist, die zur temporären Aufnahme und Bewegung des Umreifungsmittels (5) dient und derart ausgestaltet ist, dass sie das Umreifungsmittel (5) in einer Stapelposition abgeben kann.

6. Umreifungsvorrichtung (1) gemäss einem der Patentansprüche 2 bis 5, **dadurch gekennzeichnet, dass** im Innern des Arms (11) eine verschiebbare, angetriebene Saite angeordnet ist, die mit dem mindestens einen Greifer (12) verbunden ist und zu dessen Antrieb dient.

7. Umreifungsvorrichtung (1) gemäss einem der Patentansprüche 2 bis 6, **dadurch gekennzeichnet, dass** Umreifungsvorrichtung (1) mindestens ein Elektromotor und/oder einen Luftdruckmotor und/oder einen Hydraulikmotor und/oder einen Magnetmotor und/oder einen piezoelektrischen Motor aufweist, der/die zum Antreiben des mindestens einen Greifers (12) dient/dienen.

8. Umreifungsvorrichtung (1) gemäss einem der Patentansprüche 2 bis 7, **dadurch gekennzeichnet, dass** die Umreifungsvorrichtung (1) genau zwei Arme (11) mit je einem entlang diesen gesteuert verschiebbar angeordneten Greifer (12) aufweist.

9. Umreifungsvorrichtung (1) gemäss einem der Patentansprüche 2 bis 8, **dadurch gekennzeichnet, dass** der Führungskanal im Wesentlichen entlang den Kanten eines Rechtecks verläuft.

10. Umreifungsvorrichtung (1) gemäss einem der Patentansprüche 2 bis 9, **dadurch gekennzeichnet, dass** die Nut mittels elastischen Elementen verschlossen ist.

## Claims

1. Strapping device (1) for the strapping an object (14) with a strapping means (5), which strapping device (1) comprises a means of guidance (3) with a guide channel for guiding the strapping means (5), which guide channel serves for the formation of a loop of the strapping means (5) in a waiting position, independent of the position of the object to be strapped (14), which loop of strapping means is movable from the waiting position into a stacking position around an object to be strapped (14), **characterised in that** the device further comprises a loop movement means (4) which is equipped for moving at least part of the loop formed in the guide channel out of this channel and for positioning the loop moved at least partly out of the guide channel in the stacking position.

2. Strapping device (1) accordance with claim 1, **characterised in that** the guide channel is a groove embedded in a work surface (2), into which the means of strapping (5) is pushable, and that the loop movement device (4) comprises at least one arm (11) projecting from the work surface (2) with at least one gripper (12), which is arranged to be displaceable under control along the at least one arm (11) and which serves as driving means for moving the loop of strapping means (5) from the waiting position into the stacking position.

3. Strapping device (1) according to claim 2, **characterised in that** the at least one arm (11) is curved.

4. Strapping device (1) in accordance with claim 2 or 3, **characterised in that** the at least one arm (11) is arranged to be movable relative to the work surface (2).

5. Strapping device (1) according to one of the claims 2 to 4, **characterised in that** the at least one gripper (12) comprises an opening with a substantially U-shaped or O-shaped, laterally slotted cross section, which serves for the temporary taking hold of and moving of the means of strapping (5) and which is designed in such a manner, that it can release the means of strapping (5) in a stacking position.

6. Strapping device (1) in accordance with one of the claims 2 to 5, **characterised in that** in the interior of the arm (11) a movable, driven wire string is arranged, which is connected with the at least one gripper (12) and which serves for driving it.

7. Strapping device (1) according to one of the claims 2 to 6, **characterised in that** the strapping device (1) comprises at least one electric motor and/or one compressed air motor and/or one hydraulic motor and/or one solenoid motor and/or one piezo-electric motor, which serves or which serve for driving the at least one gripper (12).

8. Strapping device (1) in accordance with one of the claims 2 to 7, **characterised in that** the strapping device (1) comprises precisely two arms (11) each respectively with one gripper arranged to be controllably movable along it.

9. Strapping device (1) according to one of the claims 2 to 8, **characterised in that** the guide channel extends essentially along the edges of a rectangle.

10. Strapping device (1) in accordance with one of the claims 2 to 9, **characterised in that** the groove is closed off by means of elastic elements.

## Revendications

1. Dispositif de cerclage (1) pour cercler un corps (14) par un moyen de cerclage (5), lequel dispositif de cerclage (1) contient un moyen de guidage (3) doté d'un canal de guidage qui guide le moyen de cerclage (5), lequel canal de guidage sert à former une boucle avec le moyen de cerclage (5) dans une position d'attente qui est indépendante de la position du corps (14) à cercler, laquelle boucle de moyen de cerclage (5) peut être déplacée depuis la position d'attente jusque dans une position d'empilement autour du corps (14) à cercler, **caractérisé en ce que** le dispositif présente en outre un moyen (4) de déplacement de boucle qui est équipé de manière à déplacer hors du canal de guidage au moins une partie de la boucle formée dans le canal de guidage et pour placer dans la position d'empilement la boucle au moins en partie sortie du canal de guidage.

2. Dispositif de cerclage (1) selon la revendication 1, **caractérisé en ce que** le canal de guidage est une rainure ménagée dans une surface de travail (2) et dans laquelle le moyen de cerclage (5) peut être inséré, et **en ce que** le moyen (4) de déplacement de la boucle présente au moins un bras (11) qui déborde de la surface de travail (2) et qui est doté d'au moins une pince (12) qui est disposée de manière à coulisser de manière contrôlée le long du bras (11), au moins un, et qui sert de moyen d'entraînement pour déplacer la boucle de moyen de cerclage (5) depuis la position d'attente jusque dans la position d'empilement.

3. Dispositif de cerclage (1) selon la revendication 2, **caractérisé en ce que** le bras (11) au moins présent est cintré.

4. Dispositif de cerclage (1) selon les revendications 2 ou 3, **caractérisé en ce que** le bras (11) au moins présent est disposé de manière à pouvoir se déplacer par rapport à la surface de travail (2).

5. Dispositif de cerclage (1) selon l'une des revendications 2 à 4, **caractérisé en ce que** la pince (12) au moins prévue présente une ouverture dont la section transversale est essentiellement en forme de U ou en forme de O et qui est fendue latéralement, pour recevoir temporairement et déplacer le moyen de cerclage (5) et qui est configurée de manière à pouvoir délivrer le moyen de cerclage (5) dans une position d'empilement.

6. Dispositif de cerclage (1) selon l'une des revendications 2 à 5, **caractérisé en ce qu'**à l'intérieur du bras (11) est disposée une corde qui est reliée à la pince (12) au moins présente et qui sert à l'entraîner.

7. Dispositif de cerclage (1) selon l'une des revendications 2 à 6, **caractérisé en ce que** le dispositif de cerclage (1) présente au moins un moteur électrique et/ou un moteur à air comprimé et/ou un moteur hydraulique et/ou un moteur magnétique et/ou un moteur piézo-électrique qui servent à entraîner la pince (12) au moins prévue.

8. Dispositif de cerclage (1) selon l'une des revendications 2 à 7, **caractérisé en ce que** le dispositif de cerclage (1) présente exactement deux bras (11) qui sont tous deux dotés d'une pince (12) disposée de manière à pouvoir coulisser de manière contrôlée sur eux.

9. Dispositif de cerclage (1) selon l'une des revendications 2 à 8, **caractérisé en ce que** le canal de guidage s'étend essentiellement le long des bords d'un rectangle.

10. Dispositif de cerclage (1) selon l'une des revendications 2 à 9, **caractérisé en ce que** la rainure est fermée au moyen d'éléments élastiques.
